# EUROPÄISCHE PATENTSCHRIFT

(11) **EP 0 596 336 B1**
(45) Veröffentlichungstag und Bekanntmachung des Hinweises auf die Patenterteilung: **26.02.1997**
(21) Anmeldenummer: 93117035.1
(22) Anmeldetag: 21.10.1993
(51) Int. Cl.: A47L 13/253

(54) **Reinigungsgerät, insbesondere für Böden**
Floor cleaning device
Instrument de nettoyage des sols

(30) Priorität: 06.11.1992 DE 4237432
(43) Veröffentlichungstag der Anmeldung: 11.05.1994
(73) Patentinhaber: Raab, Hans, 66280 Sulzbach (DE)
(72) Erfinder: Raab, Hans, 66280 Sulzbach (DE)
(74) Vertreter: Bernhardt, Winfrid, Dr.-Ing.

(56) Entgegenhaltungen:
- EP-A- 0 050 801
- DE-C- 3 722 960
- GB-A- 2 218 028

## Beschreibung

Die Erfindung betrifft ein Reinigungsgerät, insbesondere für Böden, mit einem einen weichen, insbesondere fellartigen, Bezug haltenden, flachen, insbesondere länglichrechteckigen, Rahmen, an dem mit einem Gelenk ein Stiel befestigt ist, an dem eine Stütze angelenkt ist, die eine schräge Stützstellung zwischen dem Rahmen und dem Stiel hat, in der sie bei leicht übergeneigtem Stiel gegen ein Widerlager an dem Rahmen abgestützt ist.

Ein solches Reinigungsgerät ist aus DE-C-37 22 960 bekannt. Die Stütze besteht nach dieser Schrift aus einem U-förmigen Bügel, der mit einer Achse in einer Bohrung des Stieles gelagert ist. Der U-Steg liegt in der Stützstellung auf dem Rahmen an dem Widerlager an, bevorzugt in einer Aussparung, in der er einrastet. Beim Arbeiten mit dem Gerät liegt der U-Steg lose auf dem Rahmen auf an der Stelle, die sich infolge der dann etwa senkrechten Stellung des Stieles zwischen dessen Befestigung an dem Rahmen und der Aussparung befindet.
Aus EP-A-0 050 801 ist eine Befestigung des Stieles an dem Rahmen mit einem Kardangelenk bekannt.

Der Erfindung liegt die Aufgabe zugrunde, die Handhabung eines Reinigungsgerätes der eingangs genannten Art zu erleichtern.

Gemäß der Erfindung ist zu diesem Zweck vorgesehen, daß die Stütze eine Grundstellung hat, in der sie nach oben an den Stiel herangeklappt und durch eine Raste oder eine, beim Verschwenken in Stützstellung weiter angespannte, Feder gehalten ist und aus der sie in die Stützstellung verschwenkbar ist; das Gelenk soll im übrigen ein Kardangelenk sein.

Mit der Stütze, die in ihrer vorgesehenen Grundstellung bei der Reinigungsarbeit in keiner Weise stört, läßt sich verhindern, daß der kardangelenkig mit dem genannten Rahmen verbundene und infolgedessen in keiner Richtung von dem Rahmen gehaltene Stiel nach einer Seite abrutscht und umkippt, wenn er an eine Wand gelehnt wird.

Es sind sogar, weiter unten angegebene, Ausgestaltungen möglich, mit denen das Reinigungsgerät mit freistehendem Stiel aufgestellt werden kann.
Die Stütze könnte an dem Widerlager auch eingehakt und auf Zug beansprucht sein. Der Stiel wäre dann nach der anderen Seite übergeneigt.

Zweckmäßigerweise ist wiederum die, bevorzugt als etwa U-förmiger Bügel gestaltete, Stütze in ihrem Gelenk nur um eine Achse schwenkbar und sonst starr gehalten.

Sie läßt sich dann leichter verschwenken und kann bei entsprechender Anordnung auch mit der Fußspitze betätigt werden. Im Falle der erwähnten Feder braucht die Stütze lediglich mit der Fußspitze niedergetreten und durch leichtes Überneigen des Stieles an dem Widerlager eingesetzt zu werden.

Die Lagerung in einem solchen Gelenk ist im übrigen besonders vorteilhaft in Kombination mit einem Widerlager, an dem die Stütze in einer zu ihrer Schwenkachse parallelen, langgestreckten Berührung gehalten ist, etwa in dem Winkel eines gekanteten Bleches.
Damit wird die Abstützung des Stieles durch die an dem Stiel angelenkte Stütze winkelsteif, und das Reinigungsgerät kann mit freistehendem Stiel unabhängig von einer Wand o. dgl. aufgestellt werden.

Vorzugsweise wird als das Widerlager eine Aufkantung eines Bleches des Rahmens benutzt, auf der in an sich bekannter Weise eine Blechnase eines zum Einsetzen des Rahmens in den Bezug dienenden Mechanismus' eingerastet ist.

Als weitere vorteilhafte Ausgestaltung wird vorgeschlagen, daß die Stütze an dem Stiel in einer Halterung angelenkt ist, die mit der gleichen Schraube befestigt ist, mit der in an sich bekannter Weise der Stiel in einer mit dem Kardangelenk verbundenen Klammer-Muffe befestigt ist.
Diese Lösung verlangt keine weiteren Vorkehrungen für die Befestigung. Sie erlaubt auch das Nachrüsten der vorhandenen Reinigungsgeräte mit der Stütze.
Die Halterung wird dabei in Anpassung an die Klammer-Muffe, an der sie anliegt, gewölbt sein und dadurch auch mit der Befestigung mittels nur einer Schraube einen sicheren Halt haben.

Zweckmäßigerweise schließen sich an einen solchermaßen gewölbten Mittelabschnitt der Halterung zwei abgewinkelte, parallele Wangen an, an denen als das Gelenk in fluchtenden Bohrungen die, nach innen gewinkelten, Enden des erwähnten U-förmigen Bügels stecken.

Die Zeichnungen geben ein Ausführungsbeispiel der Erfindung wieder.
- Fig. 1: zeigt ein Reinigungsgerät ohne Bezug in einem Ausschnitt in isometrischer Darstellung,
- Fig. 2: zeigt einen Ausschnitt aus Fig. 1 in Seitenansicht gemäß Pfeil II.

Ein länglich-rechteckiger Rahmen 1 besteht in bekannter Weise aus zwei im wesentlichen U-förmigen Bügeln 2 und 3 aus Rundeisen, die in einem Gelenk 4 miteinander verbunden und in ihrer Normalstellung ferner durch eine Rastvorrichtung 5 zusammengehalten sind. In der Mitte des Rahmens 1 ist auf dem Bügel 2 ein Blech 6 angebracht. An diesem ist in einem Kardangelenk 7 eine Klammer-Muffe 8 für einen Stiel 9 befestigt. Eine Schraube 10 mit Flügelmutter 11 klemmt den Stiel 9 zwischen den beiden Muffenhälften ein.

Zugleich ist mittels der Schraube 10 und Flügelmutter 11 eine Halterung 12 für eine Stütze 13 befestigt.

Die Halterung 12 liegt auf der einen Muffenhälfte mit einem gewölbten Mittelabschnitt 14, an den sich zwei Wangen 15 anschliessen.
Die Stütze 13 hat die Gestalt eines rechtwinkligen U-förmigen Bügels und steckt mit zwei nach innen gewinkelten Enden 16 in Bohrungen der Wangen 15.
Eine mit Windungen auf dem einen Ende 16 angeordnete Feder 18 greift mit einem Arm auf die Stütze 13 und ist mit ihrem anderen Ende an dem Mittelabschnitt 14 der Halterung 12 in einer nicht gezeichneten Kerbe o. dgl. abgestützt. Sie könnte dort auch in einem Haken, einer Öse o. dgl. gehalten sein.

Wie in Fig. 1 gestrichelt dargestellt und durch den Pfeil 21 verdeutlicht, kann die Stütze 13 gegen die Kraft der Feder 18 herabgeschwenkt und durch leichtes Überneigen des Stieles 9 in Pfeilrichtung 22 an der Rastvorrichtung 5 abgestützt werden.

Diese Abstützung ist in Fig. 2 im einzelnen dargestellt. Der gerade Steg des U-förmigen Bügels liegt im Winkel einer Aufkantung 23 des Bleches 6, auf der als weiteres Teil der Rastvorrichtung 5 eine Blechnase 24 eingerastet ist.
Dem Bügel ist bei dieser Abstützung keine Verdrehung möglich, ohne daß er, was durch die Stützkraft verhindert wird, sich in der Abstützung anhebt, indem seine eine Ecke an der Aufkantung 23 nach oben und seine andere Ecke auf dem Blech 6 geringfügig zurück gleitet. Da ein Kippen des Stiels in Querrichtung des Rahmens 1 infolge der Steifigkeit des durch die Wangen 15 und Enden 16 gebildeten Gelenks mit einer Drehung der Stütze verbunden wäre, ist somit der, in Längsrichtung des Rahmens 1 durch die Stütze 13 gehaltene, Stiel 9 auch in Querrichtung des Rahmens 1 gehalten. Um die Haltekraft in Querrichtung zu verstärken, könnte man den aufgekanteten Blechabschnitt noch etwas weiter, über die Senkrechte hinaus, abwinkeln.

Wird der Stiel 9 aus seiner übergeneigten Stellung zurückbewegt, kommt die Stütze 13 frei und schnappt durch die Kraft der Feder 18 in ihre Grundstellung zurück.

## Patentansprüche

1. Reinigungsgerät, insbesondere für Böden, mit einem einen weichen, insbesondere fellartigen, Bezug haltenden, flachen, insbesondere länglich-rechteckigen Rahmen (1), an dem mit einem Gelenk (7) ein Stiel (9) befestigt ist, an dem eine Stütze (13) angelenkt (15,16) ist, die eine schräge Stützstellung zwischen dem Rahmen (1) und dem Stiel (9) hat, in der sie bei leicht übergeneigtem Stiel (9) gegen ein Widerlager (23) an dem Rahmen (1) abgestützt ist,
dadurch gekennzeichnet,
daß das Gelenk ein Kardangelenk (7) ist und die Stütze (13) eine Grundstellung hat, in der sie nach oben an den Stiel (9) herangeklappt und durch eine Raste oder eine, beim Verschwenken in Stützstellung weiter angespannte, Feder (18) gehalten ist und aus der sie in die Stützstellung verschwenkbar ist.

2. Reinigungsgerät nach Anspruch 1,
dadurch gekennzeichnet,
daß die, vorzugsweise als etwa U-förmiger Bügel gestaltete, Stütze (13) in ihrem Gelenk (15,16) nur um eine Achse (16) schwenkbar und sonst starr gehalten ist.

3. Reinigungsgerät nach Anspruch 2,
dadurch gekennzeichnet,
daß die Stütze (13) mit der Fußspitze faßbar angeordnet ist.

4. Reinigungsgerät nach Anspruch 2 oder 3,
dadurch gekennzeichnet,
daß die Stütze (13) an dem Widerlager (23) in einer zu ihrer Schwenkachse (16) parallelen, langgestreckten Berührung gehalten ist, vorzugsweise in dem Winkel eines gekanteten (23) Bleches (6).

5. Reinigungsgerät nach einem der Ansprüche 1 bis 4,
dadurch gekennzeichnet,
daß als das Widerlager (23) eine Aufkantung (23) eines Bleches (6) des Rahmens (1) vorgesehen ist, auf der in an sich bekannter Weise eine Blechnase (24) eines zum Einsetzen des Rahmens (1) in den Bezug dienenden Mechanismus' (4,5) eingerastet ist.

6. Reinigungsgerät nach einem der Ansprüche 1 bis 5,
dadurch gekennzeichnet,
daß die Stütze (13) an dem Stiel (9) in einer Halterung (12) angelenkt ist, die mit der gleichen Schrauben (10,11) befestigt ist, mit der in an sich bekannter Weise der Stiel (9) in einer mit dem Kardangelenk (7) verbundenen Klammer-Muffe (8) befestigt ist.

7. Reinigungsgerät nach den Ansprüchen 2 und 6,
dadurch gekennzeichnet,
daß die Halterung (12) an einem in Anpassung an die Klammer-Muffe (8), an der er anliegt, gewölbten Mittelabschnitt (14) zwei abgewinkelte, parallele Wangen (15) aufweist, an denen als das Gelenk (15,16) in fluchtenden Bohrungen die, nach innen gewinkelten, Enden (16) des U-förmigen Bügels stecken.

## Claims

1. Cleaning device, in particular for floors, having a flat, in particular elongateably rectangular, frame (1) which retains a soft, in particular fleece-like, covering and on which there is fastened, by means of a joint (7), a handle (9) on which a support (13) is articulated (15, 16), this support having an oblique supporting position between the frame (1) and the handle (9), in which supporting position it is supported against an abutment (23) on the frame (1) with the handle (9) tilted slightly, characterized in that the joint is a universal joint (7) and the support (13) has a basic position, in which it is swung upwards against the handle (9) and is retained by a catch or a spring (18), which is stressed further during pivoting into the supporting position, and from which it can be pivoted into the supporting position.

2. Cleaning device according to Claim 1, characterized in that the support (13), which is preferably configured as an approximately U-shaped bracket, is retained in its joint (15, 16) such that it can be pivoted around only one axis (16) and is otherwise rigid.

3. Cleaning device according to Claim 2, characterized in that the support (13) is arranged such that it can be actuated by the tip of the foot.

4. Cleaning device according to Claim 2 or 3, characterized in that the support (13) is retained on the abutment (23) with elongated contact parallel to its pivot axis (16), preferably in the corner of a bent (23) metal plate (6).

5. Cleaning device according to one of Claims 1 to 4, characterized in that the abutment (23) provided is a bent-up section (23) of a metal plate (6) of the frame (1), on which a sheet-metal nose (24) of a mechanism (4, 5) which serves for the insertion of the frame (1) into the covering is latched in a manner known per se.

6. Cleaning device according to one of Claims 1 to 5, characterized in that the support (13) is roticulated on the handle (9) in a mount (12) which is fastened by the same screws (10, 11) by which the handle (9) is fastened, in a manner known per se, in a clamp bushing (8) connected to the universal joint (7).

7. Cleaning device according to Claims 2 and 6, characterized in that, on a central section (14) which is curved to match the clamp bushing (8) against which the mount (12) rests, the latter has two angled, parallel side walls (15), and the inwardly angled ends (16) of the U-shaped bracket are inserted into aligned bores of said side walls, as the joint (15, 16).

## Revendications

1. Instrument de nettoyage, en particulier pour le sol, présentant un cadre (1) plat, en particulier en forme de rectangle allongé, comportant un revêtement souple, en particulier de type peau, et sur lequel est fixé un manche (9) via une articulation (7), un support (13) étant articulé (15, 16) sur ledit manche de manière à pouvoir prendre une position d'appui oblique entre le cadre (1) et le manche (9) dans laquelle ledit support est appuyé contre une butée (23) située sur le cadre (1) lorsque le manche (2) est légèrement incliné, caractérisé en ce que l'articulation est un joint de Cardan (7) et en ce que le support (13) a une position de base dans laquelle il est replié vers le haut contre le manche (9) et maintenu par un cran d'arrêt ou par un ressort (18) qui est tendu lors du pivotement dans la position d'appui et hors de laquelle il peut être pivoté dans la position d'appui.

2. Instrument de nettoyage selon la revendication 1, caractérisé en ce que le support (13), étant de préférence exécuté sous forme d'un étrier en U, ne peut pivoter dans son articulation (15, 16) qu'autour d'un seul axe (16) et du reste est supporté rigidement.

3. Instrument de nettoyage selon la revendication 2, caractérisé en ce que le support (13) est disposé de manière à pouvoir être manipulé avec la pointe du pied.

4. Instrument de nettoyage selon la revendication 2 ou 3, caractérisé en ce que le support (13) est maintenu en contact avec la butée (23) parallèlement à son axe de pivotement (16) et sur une certaine longueur, de préférence dans l'angle d'une tôle (6) pliée (23).

5. Instrument de nettoyage selon une quelconque des revendications 1 à 4, caractérisé en ce qu'on a prévu comme butée (23) un bord (23) d'une tôle (6) du cadre (1), sur lequel on a encliqueté de manière connue en soi un talon en tôle (24) d'un mécanisme (4, 5) servant à placer le cadre (1) dans le revêtement.

6. Instrument de nettoyage selon une quelconque des revendications 1 à 5, caractérisé en ce que le support (13) est articulé sur le manche (9) dans un dispositif de fixation (12) qui est fixé à l'aide des mêmes vis (10, 11) que celles qui fixent de manière connue en soi le manche (9) dans un manchon à griffe (9) relié au joint de Cardan (7).

7. Instrument de nettoyage selon les revendications 2 et 6, caractérisé en ce que le dispositif de fixation (12) présente, dans une section centrale courbée (14), adaptée au manchon à griffe (8) contre lequel il est placé, deux flancs (15) parallèles coudés dans lesquels pénètrent comme l'articulation (15, 16) dans des trous alignés, les extrémités (16) de l'étrier en U pliées vers l'intérieur.
